# EUROPÄISCHE PATENTSCHRIFT

(11) **EP 3 362 369 B1**
(45) Veröffentlichungstag und Bekanntmachung des Hinweises auf die Patenterteilung: **23.10.2019**
(21) Anmeldenummer: 16733056.2
(22) Anmeldetag: 27.06.2016
(51) Int. Cl.: B65C 9/18

(54) **VORRICHTUNG UND VERFAHREN ZUM ETIKETTIEREN VON EINZELNEN PACKUNGEN**
DEVICE AND METHOD FOR LABELLING OF SINGLE PACKAGES
EINZELNDISPOSITIF ET PROCEDE POUR ETIQUETAGE DES EMBALLAGES SEULS

(30) Priorität: 15.10.2015 DE 102015117533
(43) Veröffentlichungstag der Anmeldung: 22.08.2018
(73) Patentinhaber: Espera-Werke GmbH, 47058 Duisburg (DE)
(72) Erfinder: VICKTORIUS, Winfried, 47249 Duisburg (DE); JUNG, Ulrich, 44287 Dortmund (DE)
(74) Vertreter: Gottschald Patentanwälte Partnerschaft mbB
(86) Internationale Anmeldenummer: PCT/EP2016/064774
(87) Internationale Veröffentlichungsnummer: WO 2017/063765

(56) Entgegenhaltungen:
- EP-A2- 0 090 631
- DE-A1-102004 041 381
- DE-U1- 29 519 702
- US-A1- 2005 263 535

## Beschreibung

Die vorliegende Erfindung betrifft eine Vorrichtung zum Etikettieren von einzelnen Packungen gemäß dem Oberbegriff von Anspruch 1.

Ferner betritt die Erfindung ein Verfahren zum Etikettieren von einzelnen Packungen unter Verwendung einer solchen Vorrichtung.

Eine entsprechende Vorrichtung und ein entsprechendes Verfahren sind beispielsweise aus der DE 197 27 648 A1 bekannt. Die bekannte Vorrichtung weist eine Vorschubeinrichtung in Form mehrerer in Transportrichtung hintereinander angeordneter Transportbänder auf, wobei zwischen zwei benachbarten Transportbändern ein Spalt vorgesehen ist. Auf den Transportbändern wird eine Packung, die beispielsweise eine Ware beinhaltet, in der Transportrichtung, die horizontal verläuft, im Weiteren auch als X-Richtung bezeichnet, transportiert. Die Schwerkraftrichtung verläuft orthogonal dazu und wird im Weiteren auch als Y-Richtung bezeichnet. Sobald sich nun die Packung vertikal, das heißt in Schwerkraftrichtung, über dem Spalt befindet, wird ein zuvor bedruckt gespendetes Etikett von unten durch den Spalt auf die Unterseite der Packung appliziert.

Die EP 0 090 631 A2 offenbart eine Etikettiermaschine deren Stempelschaft pneumatisch gehalten wird.

In der US 2005/0263535 A1 ist eine Etikettiermaschine gemäß dem Oberbegriff des Anspruchs 1 offenbart, deren Stempel zwei Stempelschäfte mit jeweils einem fixen Antriebsmotor und einem gemeinsamen Stempelfuß aufweist. Die Stempelschäfte sind gelenkig miteinander verbunden, so dass der Antriebsmotor des einen Stempelschafts die Schwenkbewegung des anderen Stempelschafts bewirkt.

Die DE 10 2004 041 381 A1 und die DE 295 19 702 U1 offenbaren jeweils eine Welle zur Übertragung einer Linearbewegung auf den Stempelschaft einer Etikettiermaschine.

Die auf die einzelnen Packungen aufzubringenden Etiketten sind zunächst auf einem als Rollenware zur Verfügung gestellten Materialstreifen in Form eines Trägerstreifens lösbar aufgebracht. Die Rollenware mit den Etiketten wird in einer Spendeeinrichtung zum Spenden eines Etiketts abgewickelt und mehrmals umgelenkt, zuletzt an einer von einer Platte, um die der Materialstreifen herum verläuft, gebildeten Spendekante. Durch das Umlenken an der Spendekante löst sich das jeweils aufzubringende Etikett von dem Materialstreifen und wird von einem Saugfuß, der am vertikal oberen Ende eines Stempelschafts - mit einem Stempelschaft ist im Sinne der Erfindung ein Rohr oder eine Stange gemeint, die zum Zwecke der Aufnahme eines Etiketts in der Aufnahmeposition Axialbewegungen ausführen muss - angeordnet ist, aufgenommen, indem im Saugfuß ein Unterdruck erzeugt wird. Eine entsprechende Spendeeinrichtung kann mit derselben Funktionsweise auch erfindungsgemäß vorgesehen sein.

Der Stempelschaft, der mit dem Saugfuß verbunden ist, ist axial bewegbar in einem Führungsrohr angeordnet. Innerhalb des Führungsrohrs kann der Stempelschaft nur geringfügig axial bewegt werden. Er kann sogenannte Kurzhübe ausführen, um über den mit dem Stempelschaft verbundenen Saugfuß ein Etikett an der Spendekante vom Materialstreifen aufzunehmen.

Nachdem der Saugfuß das Etikett aufgenommen hat und der Stempelschaft wieder in axialer Richtung etwas von der Platte und dem Materialstreifen zurückbewegt worden ist, wird das Führungsrohr um eine Schwenkachse, die quer zur Transportrichtung verläuft, von der Spendekante in den Bereich unterhalb des Spalts zwischen den beiden Transportbändern geschwenkt. Dazu ist das Führungsrohr in einem Führungselement schwenkbar und axial beweglich befestigt, dass mit einer alternierenden horizontale Bewegungen ausführenden Stelleinrichtung verbunden ist, die die Schwenkbewegungen des Führungsrohrs bewirkt. Sobald sich der Saugfuß unterhalb des besagten Spaltes befindet, wird das gesamte Führungsrohr in einer Richtung im Wesentlichen senkrecht zur Transportrichtung in Richtung des Spalts bewegt, so dass der Saugfuß mit dem daran anhaftenden Etikett durch den Spalt hindurch bis zur Unterseite der Packung geführt wird. Während dieser Bewegung des Führungsrohrs findet keine axiale Bewegung des Stempelschafts und Saugfußes relativ zum Führungsrohr statt. Letztere axiale Relativbewegungen dienen ausschließlich zur Aufnahme des Etiketts an der Spendeposition.

Sobald das Etikett vom Saugfuß auf die Unterseite der Packung übertragen worden ist, wird das Führungsrohr wieder im Wesentlichen senkrecht zum Transportband zurückbewegt und wieder in die Ausgangsposition zurückgeschwenkt, um dem Saugfuß die Aufnahme eines neuen Etiketts an der Spendekante zu ermöglichen. An dieser Stelle wird dann wieder besagte Kurzhubbewegung des Stempelschafts relativ zum Führungsrohr durchgeführt, um das neue Etikett vom Materialstreifen aufzunehmen.

Die zuvor beschriebene Vorrichtung und das zuvor beschriebene Verfahren ist relativ kompliziert, was unter anderem daran liegt, dass sowohl ein Führungsrohr zusammen mit einer Halterung des Führungsrohrs als auch ein innerhalb des Führungsrohrs gelagerter Stempelschaft mit Stempelfuß jeweils axial bewegbar sein muss und das Führungsrohr um eine außerhalb des Führungselements verlaufende und innerhalb der axialen Verlängerung (Projektion) liegende Schwenkachse schwenkbar gelagert sein muss. Durch die vielen notwendigen Einzelbewegungen (Axialbewegungen des Führungsrohrs zusammen mit dessen Halterung und dem Stempelschaft und Stempelfuß relativ zum Führungselement, Axialbewegungen des Stempelschafts zusammen mit dem Stempelfuß relativ zum Führungsrohr, Schwenkbewegungen des Führungsrohrs zusammen mit dem Stempelschaft, dem Stempelfuß und dem Führungselement) wird nicht nur die Komplexität der Vorrichtung und des Verfahrens erhöht, sondern der Etikettiervorgang benötigt auch relativ viel Zeit.

Es ist daher eine Aufgabe der vorliegenden Erfindung, eine vereinfachte Vorrichtung und ein entsprechendes Verfahren anzugeben.

Die zuvor hergeleitete und aufgezeigte Aufgabe wird gemäß einer ersten Lehre der vorliegenden Erfindung mit einer Vorrichtung zum Etikettieren von einzelnen Packungen gemäß Anspruch 1 gelöst, wobei die Vorrichtung unter anderem
- mit einer Vorschubeinrichtung zum Transport der jeweiligen Packung in einer Transportrichtung,
- mit einer Aufbringeinrichtung zum Aufbringen eines gespendeten Etiketts auf die jeweilige Packung,
- wobei die Aufbringeinrichtung einen einen Stempelschaft und einen damit verbundenen Stempelfuß aufweisenden Pendelstempel zum Bewegen des gespendeten Etiketts von einer Aufnahmeposition, in der das Etikett vom Stempelfuß (insbesondere Blaskopf und/oder Ansaugkopf) aufgenommen wird, zu einer Abgabeposition, in der das Etikett vom Stempelfuß auf die jeweilige Packung aufbringbar ist, aufweist,
- wobei die Aufbringeinrichtung ferner ein Führungselement, an dem der Stempelschaft bewegbar gelagert ist, insbesondere translatorisch (axial, d.h. in und entgegen einer Axialrichtung) und/oder rotatorisch (drehbar) bewegbar gelagert ist, und eine Halterung, von der der Stempelschaft in Schwerkraftrichtung gehalten wird, aufweist und wobei der Stempelschaft um eine horizontale, orthogonal zur Schwerkraftrichtung und insbesondere orthogonal zur Transportrichtung verlaufende Schwenkachse schwenkbar gelagert ist, ausgebildet ist, wobei das Führungselement mindestens eines von mehreren Bauteilen der Halterung trägt und um die Schwenkachse schwenkbar ist. Mit anderen Worten sind ein oder mehrere Bauteile der Halterung, z.B. unter anderem ein mit dem mindestens einen ersten Antriebsmotor verbundenes Antriebsrad, der mindestens eine erste Antriebsmotor, Umlenkrollen, Mehrzweckwellen (Parallelwellen), eine Verbindungsstange etc., mit dem Führungselement mechanisch verbunden, das heißt daran befestigt.

Die Schwenkbewegung ist eine pendelnde Bewegung des Führungselements an einem Träger, an dem das Führungselement montiert (befestigt) ist, wobei die Schwenkbewegung zunächst in eine erste Schwenkrichtung und dann in eine zweite (entgegengesetzte) Schwenkrichtung relativ zur Vorschubeinrichtung und insbesondere um eine zur Schwerkraftrichtung und ggf. auch Transportrichtung orthogonale Achse erfolgt.

Der Träger, an dem das Führungselement befestigt ist, ist insbesondere Teil eines Etikettierers, der vorzugsweise in einer Richtung orthogonal zur Schwerkraftrichtung und insbesondere orthogonal zur Transportrichtung translatorisch verfahrbar ist. In letzterem Fall ist somit auch der Träger und das damit verbundene Führungselement relativ zur Vorschubeinrichtung translatorisch bewegbar.

Mit einer Halterung sind all diejenigen Bauteile gemeint bzw. eine Halterung besteht aus all denjenigen Bauteilen, die erforderlich sind, um (ohne zusätzliche Hilfsmittel) den Stempelschaft in Schwerkraftrichtung in jeder Position des Stempelschafts relativ zum Führungselement zu halten (zu fixieren). Bei den Bauteilen, die die Halterung bilden, handelt es sich beispielsweise zumindest um eines oder mehrere der im Folgenden aufgezählten Bauteile: ein oder mehrere erste/r Antriebsmotor(en), ein oder mehrere Antriebsrad/-räder (insbesondere über die Motorwelle mit dem mindestens einen ersten Antriebsmotor verbunden), Umlenkrollen, Mehrzweckwellen (Parallelwellen), ein oder mehrere Verbindungsstangen. Die Bauteile, die bevorzugt vom Führungselement getragen sind, sind dabei insbesondere eine oder mehrere der Umlenkrollen und/oder die Mehrzweckwellen und/oder eine der Verbindungsstangen und/oder gegebenenfalls der mindestens eine erste Antriebsmotor.

Das Führungselement trägt also erfindungsgemäß zumindest einen Teil der Halterung des Stempelschafts, also einen Teil der Einheit von Bauteilen, die den Stempelschaft in seiner Position fixieren. Grundsätzlich ist es auch denkbar, dass alle Bauteile, die die Halterung bilden, mit dem Führungselement verbunden sind, wobei diese Bauteile dann aber alle mit dem Führungselement zusammen mitgeschwenkt werden müssten, was am Führungselement relativ große Kräfte und Momente hervorrufen würde. Es ist deshalb bevorzugt, wenn nur ein Teil der die Halterung bildenden Bauteile vom Führungselement getragen wird. Insbesondere sind die Bauteile, die im letzteren Fall nicht vom Führungselement getragen werden, relativ zum Träger bzw. Etikettierer und ggf. auch zur Vorschubeinrichtung unbeweglich, das heißt ortsfest, angeordnet. Insbesondere ist vorgesehen, dass das Führungselement und das mindestens eine davon getragene Bauteil der Halterung eine Einheit bilden, die relativ zum Träger bzw. Etikettierer und ggf. auch zur Vorschubeinrichtung um die Schwenkachse nur rotatorisch, d.h. schwenkbar, und nicht translatorisch, d.h. linear, bewegbar ist (bewegbar gelagert ist). Dabei durchquert die Schwenkachse insbesondere das Führungselement oder liegt seitlich daneben, wobei in letzterem Fall, wenn das Führungselement seitlich daneben liegt, die Schwenkachse nicht den Stempelschaft oder dessen axiale Verlängerung (Projektion) durchquert.

Das Führungselement selbst hat, wenn man die tragende Funktion der Bauteile der Halterung nicht mit berücksichtigt, allein die Funktion einer Führung des Stempelschaftes, insbesondere einer seitlichen Führung des Stempelschaftes bei dessen Axialbewegungen. Das Führungselement kann im Wesentlichen plattenförmig oder hülsenförmig ausgebildet sein und, insbesondere seitlich oder im Innern, Kugellager, insbesondere Rillenkugellager, aufweisen, in denen der Stempelschaft läuft. Insbesondere ist der Stempelschaft zumindest abschnittsweise als Sechskantstange (Stange mit 6-eckigem Querschnitt) ausgebildet und wird in einer ersten zur Axialrichtung orthogonalen Ebene und bevorzugt in einer dazu parallelen zweiten Ebene jeweils von drei Kugellagern geführt. Die Kugellager sind jeweils um den Stempelschaft in 120°-Abständen angeordnet. Es ist alternativ auch denkbar, dass der Stempelschaft außen an zwei gegenüberliegenden Seiten je eine Nut und/oder je einen Wulst aufweist, wobei das jeweilige Kugellager in die jeweilige Nut bzw. um den jeweiligen Wulst greift und wobei bevorzugt an einer der Seiten des Stempelschaftes mindestens zwei Kugellager und an der anderen Seite mindestens ein Kugellager angeordnet bzw. in Eingriff mit dem Stempelschaft sind. Das einzelne oder mindestens eines der Kugellager ist insbesondere mit einer Federkraft beaufschlagt, die das Kugellager gegen den Stempelschaft drückt, so dass dieser immer straff zwischen den Lagern sitzt.

Der erfindungsgemäße Aufbau der Etikettiervorrichtung hat gegenüber dem eingangs diskutierten Stand der Technik den Vorteil, dass die Halterung des Stempelschafts selbst keine translatorischen Bewegungen (Linearbewegungen) mitmachen muss. Die Halterung selbst muss somit nicht axial beweglich montiert sein, was den Gesamtaufbau der Vorrichtung erheblich vereinfacht. Ein weiterer Vorteil ist, dass das in dem Führungselement insbesondere axial beweglich gelagerte Element, erfindungsgemäß also der Stempelschaft, kein zusätzliches Gewicht außer dem Eigengewicht trägt, wodurch die Stempelschaftbewegung, insbesondere Axialbewegung des Stempelschafts, präziser durchgeführt werden kann. Dadurch kann auch der Etikettiervorgang präzisiert und beschleunigt werden.

Im Folgenden werden nun verschiedene Ausgestaltungen der erfindungsgemäßen Vorrichtung beschrieben, die auch Gegenstand der Unteransprüche sind.

Die vorschlagsgemäße Vorrichtung sieht vor, dass die Halterung konfiguriert ist, den Stempelschaft in dem Führungselement axial, das heißt in der besagten Axialrichtung, zu bewegen. Mit anderen Worten sind also Bauteile, die zusammen den Stempelschaft in jeder Position relativ zum Führungselement fixieren, zumindest teilweise auch dazu ausgebildet, den Stempelschaft axial zu bewegen. Eine separate Einrichtung, die unabhängig von der Halterung vorgesehen ist und die Axialbewegung des Stempelschafts durchführt, wird somit vermieden. Der Vollständigkeit halber sei erwähnt, dass der Stempelschaft zusätzlich oder alternativ zu seiner Bewegbarkeit in Axialrichtung auch rotatorisch an dem Führungselement gelagert bzw. angelenkt sein kann und entsprechend eine (weitere) Schwenkbewegung ausführen kann. In letzterem Fall würden sich dann also zwei Schwenkbewegungen überlagern, nämlich die des Führungselementes relativ zur
Halterung (relativ zum Etikettierer) und die des Stempelschaftes relativ zum Führungselement.

Damit die Halterung Axialbewegungen durchführen kann, ist vorschlagsgemäß vorgesehen, dass die Halterung mindestens einen ersten Antriebsmotor umfasst. Der Antriebsmotor weist gemäß einer weiteren Ausgestaltung eine Motorwelle auf. Der mindestens eine erste Antriebsmotor ist zumindest dazu konfiguriert, die axialen Bewegungen (Linearbewegungen bzw. translatorischen Bewegungen) des Stempelschafts zu bewirken. Wie im Weiteren noch erläutert wird, kann der mindestens eine erste Antriebsmotor, insbesondere in dem Fall eines Antriebs mit zwei solcher Antriebsmotoren, zusätzlich aber auch dazu konfiguriert sein, den Stempelfuß bzw. eine damit drehfest verbundene Verbindungswelle in eine Rotation um eine Achse zu versetzen, die parallel oder koaxial zur Längsmittelachse des Stempelschafts verläuft. Eine solche Rotation des Stempelfußes, mit der das Etikett beispielsweise schrittweise in 1°-Schritten gedreht werden kann, kann gewünscht sein, um das Etikett nach der Aufnahme in der Aufnahmeposition nochmals anders auszurichten.

Gemäß noch einer Ausgestaltung der Vorrichtung ist vorgesehen, dass der mindestens eine erste Antriebsmotor, insbesondere dessen Motorwelle, jeweils mit einem, vorzugsweise drehbaren, Bauteil der Halterung verbunden, insbesondere drehfest verbunden, ist, das nicht von dem Führungselement getragen wird, wobei das Bauteil insbesondere ein Antriebsrad ist, das vorzugsweise mit der Motorwelle drehfest verbunden ist.

Gemäß noch einer weiteren Ausgestaltung der erfindungsgemäßen Vorrichtung ist vorgesehen, dass das Führungselement mit einem zweiten Antriebsmotor gekoppelt ist, der insbesondere eine Motorwelle aufweist. Dieser Antriebsmotor ist insbesondere konfiguriert für die Schwenkbewegungen (Pendelbewegungen) des Stempelschafts.

Gekoppelt meint im Sinne der Erfindung, dass die beiden Verbindungspartner (die miteinander gekoppelten Bauteile) entweder drehfest oder über eine Getriebeverbindung, z.B. Zahnrad- und Riemenverbindung, oder Kupplung, beispielsweise in Form einer elektromagnetischen Kupplung, mechanischen Rutschkupplung oder gegeneinander verdrehbaren und mit Federn drehmomentgekoppelten Scheiben, miteinander verbunden sind.

Eine Kupplung ist insbesondere zwischen dem die Axialbewegung bewirkenden mindestens einen ersten Antriebsmotor und dem Stempelschaft, insbesondere zwischen der Motorwelle und dem Antriebsrad des mindestens einen ersten Antriebsmotors, vorgesehen. Damit wird ein zu hartes Auftreffen des Stempelschaftes auf die Packung verhindert, was zugleich eine Bedienersicherheit vor Verletzungen durch den Stempelschaft ergibt. Mit Hilfe einer mechanischen Rutschkupplung kann eine voreingestellte Kraft nicht überschritten werden. Durch mit Federn gekoppelte Scheiben kann ein harter Kraftanstieg vermieden werden. Außerdem kann, wenn die Wegstrecke bis zum Auftreffen auf die Packung bekannt ist, eine gezielte Anpresskraft durch eine vorberechnete Wegzugabe erreicht werden. Bevorzugt ist aber eine einstellbare Kupplung, insbesondere eine elektromagnetische Kupplung. Die einstellbare bzw. elektromagnetische Kupplung erlaubt es, sich der Packung mit hoher Geschwindigkeit anzunähern, vor dem Auftreffen abzubremsen und erst im Moment des Etikettenaufbringens, wo der Stempelschaft je nach Timing schon auf die Packung bewegungslos wartet, die Magnetkraft zu reduzieren und in diesem Zustand den Resthub auszuführen. Hierbei kann die Aufpresskraft über die Ansteuerung der Kupplung sehr fein eingestellt werden, so dass der Kunde Aufpresskräfte von weich bis hart wählen kann. Darüber hinaus wäre diese Kraft wegunabhängig. Das bedeutet, wenn die Packungshöhe nicht exakt bekannt ist, kann sich der Stempelschaft weiter bewegen und obwohl schon Kontakt mit der Packung vorliegt, würde die Aufpresskraft nicht oder nicht nennenswert ansteigen und somit das Produkt dennoch schonen.

Der Wert für die Aufpresskraft kann vom Kunden in der Software zur Ansteuerung des Etikettiersystems hinterlegt werden. Optimalerweise wird dieser Wert als ein mögliches Attribut von Produkteigenschaften wie z.B. Länge, Breite und Höhe der Packung in einer Datenbank gepflegt und ist somit beim Aufrufen der Packung auch der Steuerung bekannt. Prinzipiell ist es auch denkbar, die Gegen-EMK eines Elektromotors zu nutzen, um zu erkennen, ob der Stempel irgendwo auftrifft.

Auf der Abtriebsseite der Kupplung zum linearen Stempelschaftantrieb befindet sich bevorzugt ein Drehgeber. Damit ist es möglich, den Stempelschaft weggenau und zeitgenau der Packung anzunähern, aber auch das Auftreffen des Stempelschaftes auf die Packung oder auf ein unerwartetes Hindernis zu erkennen. Die Maschinensteuerung verfolgt bevorzugt über Sensoren, z.B. Lichtschranken, die Packung und kann daher berechnen, wann die Packung auf dem Förderband die Etikettierstelle erreicht. Weicht die Packungshöhe von der vom Kunden voreingestellten Packungshöhe ab, kann mit Hilfe des Drehgebers erkannt werden, ob die Packung zum erwarteten Zeitpunkt erreicht ist. Ist sie noch nicht erreicht, kann der Stempelschaft weiter bewegt werden als vorherberechnet, um das Etikett dennoch mit der voreingestellten Kraft abzusetzen. Ist es eher erreicht, kann die Rückbewegung eher eingeleitet und so eine Beschädigung des Produkts minimiert werden. Und nicht zuletzt kann die Stempelachse die Packungshöhe so quasi selbst erkennen, was bei entsprechend robusten Packungen dazu genutzt werden kann, die Packungshöhe nicht besonders genau oder gar nicht einzugeben, wodurch der Pflegeaufwand der Datenbank vermindert würde.

Gemäß noch einer Ausgestaltung ist vorgesehen, dass der zweite Antriebsmotor, insbesondere die Motorwelle, mit einer ersten Verbindungswelle, die drehfest mit dem Verbindungselement verbunden ist, gekoppelt ist und die erste Verbindungswelle insbesondere antreibt. Die erste Verbindungswelle ist insbesondere als Hohlwelle ausgebildet. Die Hohlwelle ist bevorzugt zweiteilig ausgeführt, um auch hier eine Kupplung einzusetzen. Wie im Falle der Kupplung für den linearen Stempelschaftantrieb kann auch diese durch eine voreinstellbare Rutschkupplung oder durch mit Federn drehmomentgekoppelte Scheiben ersetzt werden. Den optimalen Funktionsumfang hat man auch hier mit der elektromagnetisch betätigten Kupplung. Diese ermöglicht es, für die relativ stark beschleunigte Pendelbewegung ein genügend großes Haltemoment aufzubringen, und bei Bedarf durch Reduzierung der elektrischen Ansteuerparameter bevorzugterweise die Spannung und die Mitnahmekraft zu reduzieren. Die Kupplung ist sinnvoll, um bei unvorhergesehenem Kontakt mit der Packung oder auch mit dem Bediener keine zu hohe Reaktionskraft entstehen zu lassen. Dadurch werden die Packung, der pendelnde Stempelschaft und der Antrieb vor Überlastung geschützt und der Bediener vor Verletzungen bewahrt.

Im Idealfall ergibt sich noch ein weiterer Vorteil. Ein eventuell vorhandener Drehgeber auf der Abtriebseite der Pendelachse ermöglicht wie der Drehgeber auf der Abtriebseite der Linearachse eine Abweichung vom Sollweg der Pendelbewegung zu registrieren. Das kann genutzt werden, um einen unerwarteten Kontakt, wie oben beschrieben, zu erkennen. Dann ist es möglich, die Kupplung und/oder den Antriebsmotor abzuschalten, um keine Antriebskraft in Pendelrichtung mehr wirken zu haben. Sofern der unerwartete Kontakt aufgrund einer zu großen Packungshöhe eintritt, kann die Steuerung eine Pendelbewegung in der Transportrichtung der Packung vornehmen und den Stempelschaft zurückziehen, ohne dass die Packung und das Etikettiersystem Schaden nimmt, und das Folgeprodukt ohne weitere Unterbrechung wieder etikettieren

Gemäß noch einer Ausgestaltung ist vorgesehen, dass der Stempelfuß mit einem dritten Antriebsmotor gekoppelt ist, der insbesondere eine Motorwelle aufweist. Der dritte Antriebsmotor ist insbesondere konfiguriert, die zuvor bereits erwähnte Drehbewegung des Stempelfußes zu bewirken. Der Antriebsmotor selbst ist bevorzugt ein Steppermotor, wie er z.B. in Bürodruckern zum Einsatz kommt, der über ein kompaktes Winkelgetriebe, beispielsweise Schneckengetriebe, auf die Verbindungswelle wirkt.

Gemäß noch einer Ausgestaltung ist vorgesehen, dass der dritte Antriebsmotor, insbesondere die Motorwelle, mit einer zweiten Verbindungswelle, die drehfest mit dem Stempelfuß verbunden ist, gekoppelt ist und die zweite Verbindungswelle insbesondere antreibt. Dabei verläuft die zweite Verbindungswelle insbesondere innerhalb des Stempelschaftes und ist zu diesem drehbar, wobei die zweite Verbindungswelle innerhalb des Stempelschafts insbesondere nicht translatorisch bewegbar ist. Die zweite Verbindungswelle besteht aus Gewichtsgründen insbesondere aus Kohlefaser. Auch einzelne oder alle übrigen bewegten Bauteile können aus Gewichtsgründen aus Kunststoff gefertigt sein, insbesondere auch der Stempelschaft und/oder das Führungselement.

Der Stempelfuß kann als Ansaugkopf ausgebildet sein, was bedeutet, dass der Stempelfuß eine Saugkraft auf das Etikett ausüben und es dadurch ansaugen und sicher transportieren kann. Zusätzlich kann der Stempelfuß als Blaskopf ausgebildet sein, was bedeutet, dass der Stempelfuß einen Druckluftstoß (Blasimpuls) auf das Etikett ausüben kann, um dieses berührungslos auf die Packung zu applizieren. Wird der Ansaugkopf mit Abblasfunktion eingesetzt, muss dieser immer möglichst flächenmittig über dem Etikett platziert werden. Zu diesem Zweck kann man die drei mit dem jeweiligen Antriebsmotor angetriebenen Achsen mit ihren Stützkonstruktionen an einem gemeinsamen Träger, insbesondere einem wie zuvor definierten Träger, befestigen und diesen entweder manuell oder automatisch quer zur Etikettentransportrichtung verfahren. Im Fall der automatischen Bewegung kann der hierfür erforderliche Weg in einer Etikettendatenbank gespeichert werden. Der Stempelfuß ist außerdem insbesondere mit einer Schnellwechselfunktion versehen. Damit ist es möglich sehr schnell unterschiedliche Stempelfußgrößen einzusetzen und so den für die gewählte Etikettengröße möglichst optimalen Fuß zu wählen. Um eine möglichst optimale Übergabe des Etiketts von der Spendekante an den Stempelfuß zu erzielen, können unmittelbar links und rechts neben dem Stempelfuß Ansaugkufen angeordnet sein. Je kleiner der Abstand zwischen Kufen und Stempelfuß, desto weniger krümmt sich das Etikett und kann daher schneller vom Ansaugfuß angesaugt werden. Da der Wechsel eines Stempelfußes ein Nachstellen der Kufen erfordert, sind diese bevorzugt auf einer symmetrisch zum Stempelfuß verstellbaren Achse manuell oder automatisch verfahrbar. Im Fall der automatischen Bewegung kann der hierfür erforderliche Weg wieder in der Etikettendatenbank gespeichert werden.

Im Folgenden werden nun einige Ausgestaltungen der Vorrichtung beschrieben, die insbesondere bei einer mit einem Seilantrieb und/oder Zahnriemenantrieb versehenen Vorrichtung realisiert sein können:
Gemäß einer weiteren Ausgestaltung der Vorrichtung ist vorgesehen, dass die Halterung ein Seil oder einen Riemen aufweist, das/der mit einem ersten Abschnitt, insbesondere Endabschnitt (des Seils oder Riemens), mit einem oberen Abschnitt des Stempelschafts, der in jeder Position des Stempelschafts relativ zum Führungselement vertikal oberhalb des Führungselements angeordnet ist, und mit einem zweiten Abschnitt, insbesondere Endabschnitt (des Seils oder Riemens), mit einem unteren Abschnitt des Stempelschafts, der in jeder Position des Stempelschafts relativ zum Führungselement vertikal unterhalb des Führungselements angeordnet ist, verbunden ist. Das Seil bzw. der Riemen hält einerseits den Stempelschaft und dient andererseits dazu, diesen parallel zur Axialrichtung hin- und herzubewegen.

Gemäß noch einer Ausgestaltung der Vorrichtung ist vorgesehen, dass das Führungselement mindestens zwei Bauteile der Halterung in Form von Umlenkrollen trägt, die insbesondere eine umfänglich umlaufende Nut aufweisen, wobei das Seil oder der Riemen (in Richtung seiner Längserstreckung) ausgehend von seinem ersten oder zweiten Abschnitt zunächst an einer der Umlenkrollen umgelenkt wird, dann umfänglich um das vom ersten Antriebsmotor angetriebene Antriebsrad geführt wird und im weiteren Verlauf an einer weiteren der Umlenkrollen umgelenkt wird. Die Umlenkrollen haben den Vorteil, dass die beiden Seilabschnitte, die von dem Antriebsrad, welches mit dem ersten Antriebsmotor verbunden ist, ausgehen, möglichst nah nebeneinander angeordnet und mit möglichst geringem Abstand zueinander und insbesondere parallel zueinander geführt werden können, wodurch beide Seilabschnitte durch die erste Verbindungswelle, die dann eine Hohlwelle ist, geführt werden können. Die erste Verbindungswelle ist insbesondere drehfest mit dem Führungselement verbunden und die Schwenkachse von Führungselement und Stempelschaft läuft vorzugsweise koaxial zur Längsachse der Verbindungswelle. Es kann zwar zu einer leichten Verdrillung des Seils oder Riemens innerhalb der Umlenkrollen während der Pendelbewegung kommen. Da die Pendelbewegung aber in der Regel nur in einem Winkelbereich von insgesamt maximal 45°, bevorzugt maximal 35°, besonders bevorzugt maximal 30°, erfolgt, ist dieser Effekt vernachlässigbar, insbesondere wenn sich eine umfängliche Nut in einer oder mehreren der Umlenkrollen befindet.

Gemäß wieder einer weiteren Ausgestaltung ist vorgesehen, dass das Seil oder der Riemen in einem Bereich (Raumabschnitt) zwischen dem vom ersten Antriebsmotor angetriebenen Antriebsrad und dem Führungselement an einer weiteren Umlenkrolle, die nicht von dem Führungselement getragen wird, umgelenkt und/oder durch die erste Verbindungswelle, die als Hohlwelle ausgebildet ist, geführt wird. Wie gesagt verläuft die Schwenkachse insbesondere mittig durch die Hohlwelle.

Gemäß noch einer Ausgestaltung ist vorgesehen, dass die Rotationsachse der ersten Verbindungswelle orthogonal zu den Rotationsachsen der beiden vom Führungselement getragenen Umlenkrollen und insbesondere mittig zwischen den beiden Umlenkrollen und vorzugsweise mittig zwischen den umlaufenden Nuten der Umlenkrollen verläuft.

Gemäß der erfindungsgemäßen Vorrichtung ist vorgesehen, dass der mindestens eine erste Antriebsmotor relativ zum Träger bzw. Etikettierer und/oder relativ zur Vorschubeinrichtung unbeweglich (ortsfest) ist. Zusätzlich könnte auch der zweite Antriebsmotor entsprechend unbeweglich sein. Auch kann vorgesehen sein, dass der mindestens eine erste Antriebsmotor mit dem Führungselement direkt oder indirekt verbunden und relativ dazu unbeweglich montiert ist, damit also insbesondere mitschwenkt. Auch kann vorgesehen sein, dass der dritte Antriebsmotor mit dem Stempelschaft direkt oder indirekt verbunden und relativ dazu unbeweglich montiert ist und dadurch insbesondere mitschwenkt und sich linear mitbewegt.

Gemäß noch einer weiteren Ausgestaltung der erfindungsgemäßen Vorrichtung ist vorgesehen, dass der Riemen ein Zahnriemen ist und das vom ersten Antriebsmotor angetriebene Antriebsrad und/oder die Umlenkrollen jeweils von einem Zahnrad gebildet werden.

Im Folgenden werden nun einige Ausgestaltungen der Vorrichtung beschrieben, die insbesondere bei einer mit Parallelwellen und einem Zahnriemenantrieb versehenen Vorrichtung realisiert sein können:
Gemäß einer weiteren Ausgestaltung der erfindungsgemäßen Vorrichtung ist vorgesehen, dass das Führungselement mindestens zwei Bauteile der Halterung in Form von zwei parallelen Mehrzweckwellen trägt, die beide drehbar mit dem Führungselement verbunden sind, wobei die Halterung ferner zwei erste Antriebsmotoren aufweist, wobei jede der beiden Mehrzweckwellen jeweils von einem der beiden Antriebsmotoren angetrieben ist. In diesem Fall ist nicht bloß ein erster Antriebsmotor vorgesehen, sondern zwei erste Antriebsmotoren, über die in diesem Fall nicht nur die Axialbewegung des Stempelschafts innerhalb des Führungselements und relativ zu der Vorschubeinrichtung realisiert werden kann, sondern zusätzlich als Option auch die Drehbewegung des Stempelfußes bzw. der damit drehfest verbundenen Verbindungswelle, die insbesondere im Inneren des Stempelschafts verläuft.

Gemäß noch einer Ausgestaltung der Vorrichtung ist vorgesehen, dass die Mehrzweckwellen jeweils ein drehfest damit verbundenes Antriebsrad aufweisen und an einem oberen Abschnitt des Stempelschafts, der in jeder Position des Stempelschafts relativ zum Führungselement vertikal oberhalb des Führungselements angeordnet ist, und an einem unteren Abschnitt des Stempelschafts, der in jeder Position des Stempelschafts relativ zum Führungselement vertikal unterhalb des Führungselements angeordnet ist, jeweils eine Umlenkrolle angeordnet ist, wobei die Rotationsachsen der beiden Antriebsräder und der beiden Umlenkrollen parallel zueinander und orthogonal zur Axialrichtung des Stempelschafts verlaufen und wobei ein Endlosriemen über die beiden Antriebsräder und die beiden Umlenkrollen geführt ist. Die Mehrzweckwellen sind beide insbesondere am Führungselement drehbar befestigt und durchqueren das Führungselement insbesondere. Dabei ist es denkbar, dass die beiden ersten Antriebsmotoren auf der einen Seite des Führungselements angeordnet und die beiden Antriebsräder, die drehfest mit den beiden Mehrzweckwellen verbunden sind, auf der anderen Seite des Führungselements angeordnet sind. Grundsätzlich können die Bauteile aber auch auf ein und derselben Seite des Führungselements angeordnet sein.

Gemäß noch einer Ausgestaltung der erfindungsgemäßen Vorrichtung ist vorgesehen, dass die obere und/oder untere Umlenkrolle mit der zweiten Verbindungswelle gekoppelt ist und die zweite Verbindungswelle insbesondere antreibt. Die mit der zweiten Verbindungswelle gekoppelte Umlenkrolle ist bevorzugt am oberen Ende des Stempelschafts angeordnet und/oder über ein Getriebe bzw. eine Zahnradverbindung mit der zweiten Verbindungswelle gekoppelt.

Gemäß noch einer Ausgestaltung der erfindungsgemäßen Vorrichtung ist vorgesehen, dass der Endlosriemen die Antriebsräder und die Umlenkrollen derart miteinander verbindet, dass eine entgegengesetzte Drehbewegung der beiden Antriebsräder die translatorische Bewegung (Linearbewegung) des Stempelschafts in Axialrichtung (relativ zum Führungselement) und eine gleichgerichtete Drehbewegung der beiden Antriebsräder die Drehbewegung der zweiten Verbindungswelle und des damit drehfest verbundenen Stempelfußes bewirkt. Auf diese Weise bilden die beiden ersten Antriebsmotoren einen Antrieb, der die Funktion eines wie zuvor beschriebenen ersten und dritten Antriebsmotors übernimmt. Ein separater dritter Antriebsmotor zum Bewirken der Rotation des Stempelfußes ist nicht notwendig. Gemäß noch einer Ausgestaltung der erfindungsgemäßen Vorrichtung ist vorgesehen, dass die beiden ersten Antriebsmotoren mit dem Führungselement direkt oder indirekt verbunden und relativ dazu unbeweglich montiert sind und/oder der zweite Antriebsmotor relativ zum Träger bzw. Etikettierer und/oder relativ zur Vorschubeinrichtung unbeweglich ist.

Gemäß wieder einer weiteren Ausgestaltung der erfindungsgemäßen Vorrichtung ist vorgesehen, dass der Endlosriemen ein Zahnriemen ist und die Antriebsräder und die Umlenkrollen jeweils von einem Zahnrad gebildet werden.

Im Folgenden werden nun einige Ausgestaltungen der Vorrichtung beschrieben, die insbesondere bei einer mit einem Zahnstangenantrieb versehenen Vorrichtung realisiert sein können:
Gemäß noch einer Ausgestaltung der erfindungsgemäßen Vorrichtung ist vorgesehen, dass der Stempelschaft als Zahnstange ausgebildet ist. Dabei ist die Zahnung der Zahnstange insbesondere nur an einer Seite des Stempelschafts vorgesehen. Grundsätzlich wäre alternativ zu einer Zahnstange auch eine Gewindespindel als Stempelschaft denkbar.

Insbesondere treibt der mindestens eine Antriebsmotor als Antriebsrad ein Zahnrad an, das mit der Zahnstange oder in einer anderen Ausführungsform mit einem Zahnriemen in Eingriff ist. Wenn die Zahnung am Stempelschaft nur an einer Seite vorgesehen ist, greift auch nur an dieser Seite das entsprechende Zahnrad an. An der von der Zahnung abgewandten Rückseite oder den beiden Seiten der Zahnstange kann diese von Kugellagern in dem Führungselement orthogonal zur Axialrichtung gehalten werden.

Gemäß einer weiteren Ausgestaltung der erfindungsgemäßen Vorrichtung ist vorgesehen, dass das Führungselement mindestens eine daran angelenkte erste Verbindungsstange trägt und der zweite Antriebsmotor eine Exzenterbewegung auf eine zweite Verbindungsstange ausübt, die mit der ersten Verbindungsstange gelenkig verbunden ist. Die Exzenterbewegung kann zum Beispiel dadurch bewirkt werden, dass die Motorwelle eine Kurbelwelle ist oder antreibt. Solche Antriebe werden auch als Exzentermotor oder Exzenterantrieb bezeichnet. Durch die Exzenterbewegung wird die zweite Verbindungsstange im Betrieb des Motors hin- und herbewegt, was sich in der Folge auch über die damit verbundene erste Verbindungsstange auf das schwenkbar gelagerte Führungselement überträgt, wodurch letztlich die Pendelbewegung (die Schwenkbewegungen) von Führungselement und darin geführtem Stempelschaft bewirkt wird. Dabei ist es bevorzugt, wenn der mindestens eine erste Antriebsmotor relativ zu dem Träger, an dem das Führungselement befestigt ist und der insbesondere Teil eines Etikettierers ist, und/oder relativ zur Vorschubeinrichtung und/oder relativ zum Führungselement unbeweglich (ortsfest) ist.Schließlich ist gemäß noch einer weiteren Ausgestaltung der erfindungsgemäßen Vorrichtung vorgesehen, dass das Führungselement und/oder der Stempelschaft um die Antriebsachse des mindestens einen ersten Antriebsmotors schwenkbar ist, wobei der Stempelschaft insbesondere ständig an dem Antriebsrad des mindestens einen ersten Antriebsmotors anliegt.

Es sei darauf hingewiesen, dass die zuvor beschriebenen Merkmale und Merkmalskombinationen untereinander kombiniert werden können. Es ist also grundsätzlich denkbar, dass einzelne Merkmale oder Merkmalskombinationen, die die Vorrichtung mit dem Seilantrieb und/oder Riemenantrieb betreffen, auch bei der Vorrichtung mit den Parallelwellen und dem Zahnriemenantrieb oder der Vorrichtung mit dem Zahnstangenantrieb realisiert werden können. Entsprechendes gilt auch für die Merkmale, die in Zusammenhang mit der Vorrichtung mit den Parallelwellen und dem Zahnriemenantrieb und die Merkmale, die in Zusammenhang mit der Vorrichtung mit dem Zahnstangenantrieb beschrieben wurden, die jeweils auch grundsätzlich bei den jeweils anderen Vorrichtungen eingesetzt werden können. Die zuvor hergeleitete und aufgezeigte Aufgabe wird ferner gemäß einer zweiten Lehre der vorliegenden Erfindung bei einem Verfahren zum Etikettieren von einzelnen Packungen gemäß Anspruch 17 unter Verwendung einer wie zuvor definierten Vorrichtung dadurch gelöst, dass der Stempelfuß zum Aufbringen des gespendeten Etiketts von der Aufnahmeposition ausgehend unmittelbar in eine Richtung bewegt wird, die winklig zur Transportrichtung verläuft, und, nachdem in der Abgabeposition das Etikett auf die Packung aufgebracht worden ist, der Stempelfuß zur Aufnahmeposition zurückgeführt wird, wobei bei der Bewegung von der Aufnahmeposition zur Abgabeposition das Führungselement zusammen mit dem Stempelschaft um eine Schwenkachse in eine erste Schwenkrichtung geschwenkt und der Stempelschaft relativ zum Führungselement in eine erste Verfahrrichtung, insbesondere translatorisch oder rotatorisch, verfahren wird und bei der Bewegung von der Abgabeposition zur Aufnahmeposition das Führungselement zusammen mit dem Stempelschaft um die Schwenkachse in eine zweite Schwenkrichtung geschwenkt und der Stempelschaft relativ zum Führungselement entgegen der ersten Verfahrrichtung, insbesondere translatorisch oder rotatorisch, verfahren wird, derart, dass der Stempelfuß während seiner gesamten Bewegung von der Aufnahmeposition über die Abgabeposition und wieder zurück zur Aufnahmeposition entlang einer Umlaufbahn geführt wird, die sich an keiner Stelle berührt oder kreuzt und die insbesondere im Wesentlichen oval ist.

Ein beispielhafter Ablauf eines Etikettiervorgangs unter Verwendung der erfindungsgemäßen Vorrichtung oder des erfindungsgemäßen Verfahrens ist dann wie folgt: Das Etikett wird von einem Drucker in Papiertransportrichtung gespendet und an einer Abstreifkante (Spendekante) vom Trägerpapier getrennt. Alternativ dazu kann es auch ein Linerless-Etikett sein (Endlosetiketten mit einer Selbstklebeschicht auf der nicht bedruckten Seite, welches wie Klebeband aufgewickelt ist also ohne Trägerpapier auskommt), welches dann nach dem Spenden von einer Abschneidevorrichtung abgeschnitten wird.

Damit das Etikett nicht unkontrolliert absinkt wird es insbesondere von ein oder zwei Ansaugkufen, die von einer unterhalb angeordneten Blasdüse unterstützt werden können, hochgehalten. Dies ermöglicht es außerdem, dass der Stempelfuß, der hier als Ansaugkopf ausgebildet ist, der das Etikett ansaugt, noch nicht in der Übernahmeposition sein muss und sich z.B. noch auf dem Rückweg vom vorhergegangenen Zyklus befinden kann.

Nachdem das Etikett vollständig gespendet ist und der Ansaugkopf in der Aufnahmeposition ist, saugt dieser das Etikett an. Der Unterdruck an den Ansaugkufen wird abgeschaltet. In diesem Zustand setzt eine überlagerte Bewegung ein: Schwenkbewegung weg von der Spendekante und Vertikalbewegung oder zweite (überlagerte) Schwenkbewegung auf die Packung zu. Zusätzlich kann auch das Drehen des Etiketts gestartet werden.

Bevorzugterweise wird die Schwenkbewegung gestoppt, wenn der Stempelschaft senkrecht (in Schwerkraftrichtung) über der Packung steht. Um aber auf schräg stehende Oberflächen der Packung senkrecht aufzutreffen, kann die Schwenkbewegung auch in einer anderen Stellung gestoppt werden. Zum Stoppen der Schwenkbewegung ist insbesondere eine Bremse, bevorzugt eine elektromagnetische Bremse, vorgesehen, die die erste Verbindungswelle, die vom zweiten Antriebsmotor angetrieben und drehfest mit dem Führungselement verbunden ist, abbremst.

Das Aufbringen des Etiketts kann aber auch während der Pendelbewegung erfolgen, ohne dass diese dazu gestoppt bzw. unterbrochen werden muss. Dazu muss die Umfangsgeschwindigkeit des Ansaug- und Blaskopfes gleich der Produkttransportgeschwindigkeit sein. Bei einem Stempelfuß mit Abblasfunktion erfolgt zum errechneten Zeitpunkt ein Druckluftstoß, der das Etikett von der Ansaugfläche auf das Produkt bringt.

Bei Verwendung des Stempelfußes, der einen Kontakt mit der Packung erfordert, erfolgt bevorzugt noch ein linearer Weg, an dessen Ende der Kontakt mit dem Produkt steht und dann der Unterdruck an der Ansaugfläche des Stempelfußes abgeschaltet wird. Anschließend wird der Stempelschaft bei gleichzeitigem Weiterpendeln nach oben bewegt. Im Fall des Ansaugkopfes ist dieser für kurze Zeit mit der Packung in Berührung. Bei in der Bewegung etikettierten Packungen verringern sich beim Weiterpendeln die Querkräfte auf Packung und Stempelschaft. Danach muss der Stempelschaft in die obere Ausgangslage fahren.

Die Rückpendelbewegung findet auf der oberen Ausgangslage statt, die bevorzugt etwas höher liegt als die Ansaugposition, in der der als Ansaugkopf ausgebildete Pendelfuß das Etikett erstmalig ansaugt, da der Ansaugkopf nun ja über ein gegebenenfalls schon gespendetes Etikett fahren muss. Um diesen Abstand zu überbrücken, folgt zum Ende des Bewegungszyklus eine kleine in Axialrichtung des Stempelschaftes gerichtete lineare Bewegung auf das gespendete Etikett.

Es gibt nun eine Vielzahl von Möglichkeiten, die erfindungsgemäße Vorrichtung und das erfindungsgemäße Verfahren auszugestalten und weiterzubilden. Diesbezüglich sei einerseits verwiesen auf die dem Patentanspruch 1 nachgeordneten Patentansprüche, andererseits auf die Beschreibung von Ausführungsbeispielen in Verbindung mit der Zeichnung. In der Zeichnung zeigen:
- Fig. 1a) und b): verschiedene Ansichten einer erfindungsgemäßen Vorrichtung mit Seilantrieb,
- Fig. 2: eine Ansicht einer erfindungsgemäßen Vorrichtung mit Zahnriemenantrieb,
- Fig. 3a) bis c): verschiedene Ansichten einer erfindungsgemäßen Vorrichtung mit Parallelwellen und Zahnriemenantrieb und
- Fig. 4a) und b): verschiedene Ansichten einer erfindungsgemäßen Vorrichtung mit Zahnstangenantrieb.

Allen in den Figuren 1a) bis 4b) dargestellten Vorrichtungen liegt dasselbe Funktionsprinzip zugrunde. Bei allen Vorrichtungen handelt es sich hier beispielhaft um einen sogenannten Blaspendelstempel, das heißt eine Vorrichtung, die als Manipulatormittel für ein Etikett 4 einen Pendelstempel 7 aufweist, der über einen als Ansaug- und Blaskopf ausgebildeten Stempelfuß das angesaugte Etikett 4 durch Überlagerung von Axialbewegungen und Schwenkbewegungen von einer Aufnahmeposition zu einer Abgabeposition fördert und an der Abgabeposition durch einen vom Blaskopf bewirkten Druckluftstoß (sogenanntes Abblasen) das Etikett 4 auf eine Packung 1 überträgt. Grundsätzlich ist es aber auch denkbar, das Etikett 4 mit den hier beschriebenen Vorrichtungen berührend auf die Packung 1 zu übertragen, wobei dann kein Druckluftstoß erfolgt, sondern der Stempelfuß 6 mit der Packung 1 unmittelbar in Kontakt kommt.

Alle dargestellten Vorrichtungen sind Vorrichtungen zum Etikettieren von einzelnen Packungen 1 mit einer Vorschubeinrichtung 2 zum Transport der jeweiligen Packung 1 in einer Transportrichtung X, mit einer Aufbringeinrichtung 3 zum Aufbringen eines gespendeten Etiketts 4 auf die jeweilige Packung 1, wobei die Aufbringeinrichtung 3 einen einen Stempelschaft 5 und einen damit verbundenen Stempel 6 aufweisenden Pendelstempel 7 zum Bewegen des gespendeten Etiketts 4 von einer Aufnahmeposition, in der das Etikett 4 vom Stempelfuß 6 aufgenommen wird, zu einer Abgabeposition, in der das Etikett 4 vom Stempelfuß 6 auf die jeweilige Packung aufbringbar ist, aufweist, wobei die Aufbringeinrichtung 3 ferner ein Führungselement 8, an bzw. in dem der Stempelschaft 5 axial bewegbar ist, und eine Halterung 9, von der der Stempelschaft 5 in Schwerkraftrichtung Y gehalten wird, aufweist und wobei der Stempelschaft 5 um eine horizontale, orthogonal zur Schwerkraftrichtung Y und Transportrichtung X verlaufende Schwenkachse X₁ schwenkbar gelagert ist, wobei das Führungselement 8 mindestens eines von mehreren Bauteilen der Halterung 9 trägt und um die Schwenkachse X₁ schwenkbar ist.

Im Folgenden werden nun beispielhaft vier verschiedene Ausführungsbeispiele einer erfindungsgemäßen Vorrichtung im Detail beschrieben:
Die in den Figuren 1a) und b) gezeigte Vorrichtung weist einen Seilantrieb auf, kann grundsätzlich aber auch über einen Riemenantrieb, beispielsweise Zahnriemenantrieb, anstelle des Seilantriebs verfügen. Ferner verfügt die Vorrichtung über einen Stempelschaft 5, der in einem Führungselement 8 gelagert ist und an seinem unteren Ende einen Stempelfuß 6 aufweist. Das Führungselement 8 ist hier als Lagerplatte, d.h. im wesentlichen plattenförmig, ausgebildet. Wie die Pfeile am Stempelfuß 6 zeigen, ist der Stempelfuß 6 um eine Rotationsachse X₁₀ drehbar. Dazu ist der Stempelfuß 6 mit einer Verbindungswelle 18 drehfest verbunden, die in dem Stempelschaft 5 ausschließlich drehbar und nicht translatorisch bewegbar gelagert ist. Der Stempelschaft 5 kann in Axialrichtung A nach unten und entgegen der Axialrichtung A nach oben verfahren werden, wobei dieser dann im Führungselement 8 seitlich geführt ist. Das Führungselement 8 kann um eine Schwenkachse X₁ in eine erste Schwenkrichtung S₁ und entgegengesetzt dazu in eine zweite Schwenkrichtung S₂ bewegt werden, was eine Pendelbewegung ergibt, wobei der Stempelschaft 5 dieser Pendelbewegung aufgrund der seitlichen Führung im Führungselement 8 folgt.

Der Stempelschaft 5 wird in dem Führungselement 8 auch in jeder Position relativ zum Führungselement 8 gehalten bzw. fixiert, was mit einer mehrteiligen Halterung 9 bewirkt wird. Die Halterung 9 umfasst ein Seil 19, dessen eines Ende am oberen Ende des Stempelschafts 5 und dessen anderes Ende am unteren Ende des Stempelschafts 5 fest mit diesem verbunden ist. Zusätzlich weist die Halterung 9 zwei Umlenkrollen 21 auf, die vom Führungselement 8 getragen werden, sowie einen ersten Antriebsmotor 10 mit einer Motorwelle 11 und einem drehfest darauf angeordneten Antriebsrad 12 und noch eine weitere Umlenkrolle 23. Das Seil 19 ist straff gespannt und wird ausgehend von dem oberen Ende zu der oberen der beiden mit dem Führungselement 8 verbundenen Umlenkrollen 21 um 90° quer zu den Schwenkrichtungen S₁ und S₂ umgelenkt, ist dann im weiteren Verlauf um das Antriebsrad 12 herum geführt, wird dann an der weiteren Umlenkrolle 23 wieder umgelenkt und schließlich an der zweiten der beiden Umlenkrollen 21, die mit dem Führungselement 8 drehbar verbunden sind, nochmals umgelenkt. Die Umlenkrollen 21 und 23 sowie das Antriebsrad 12 verfügen jeweils über eine umfänglich umlaufende Nut 22, die das Seil 19 seitlich führt.

Das Seil 19 wird in dem Bereich zwischen den Umlenkrollen 21 und dem Antriebsrad 12 durch eine erste Verbindungswelle 15 geführt, die eine Hohlwelle ist, wobei der Abschnitt des Seils 19, der von der oberen der beiden Umlenkrollen 21 zum Antriebsrad 12 führt und der Abschnitt, der vom Antriebsrad 12 bzw. der Umlenkrolle 23 zu der unteren der beiden Umlenkrollen 21 führt, in der Verbindungswelle 15 parallel zueinander verlaufen.

Die Verbindungswelle 15 ist drehfest mit dem Führungselement 8 verbunden und wird von einem zweiten Antriebsmotor 13 mit einer Motorwelle 14 angetrieben.

Zusätzlich ist noch ein dritter Antriebsmotor 16 mit einer Motorwelle 17 vorgesehen, der die zweite Verbindungswelle 18 antreibt, die drehfest mit dem Stempelfuß 6 verbunden ist.

Um nun eine Schwenkbewegung in den Schwenkrichtungen S₁ und S₂ zu bewirken, wird der zweite Antriebsmotor 13 angesteuert, der die erste Verbindungswelle 15 um ihre Längsmittelachse, die gleichzeitig die Schwenkachse X₁ ist, dreht. Die Drehbewegung wird auf das Führungselement 8 übertragen, die diese Bewegung wiederum auf den Stempelschaft 5 überträgt.

Eine Bewegung des Stempelschafts 5 in und entgegen der Axialrichtung A wird durch den ersten Antriebsmotor 10 bewirkt, der das Seil 19 hin- und herbewegen kann. Die Bewegungen des Seils 19 werden über die Verbindung des Seils 19 mit dem Stempelschaft 5 auf diesen übertragen.

Bei diesem Ausführungsbeispiel sind der erste Antriebsmotor 10 und der zweite Antriebsmotor 13 nicht mit dem Führungselement 8 oder dem Stempelschaft 5 verbunden, sondern in einem Etikettierer (aus Übersichtlichkeitsgründen nicht dargestellt) ortsfest und relativ zu diesem unbeweglich.

In Fig. 2 ist ein Ausführungsbeispiel einer erfindungsgemäßen Vorrichtung mit einem Zahnriemenantrieb gezeigt. Die grundsätzliche Funktionsweise ist dieselbe wie bei dem zuvor beschriebenen Ausführungsbeispiel, wobei hier anstelle eines Seils 19 ein Riemen 20 in Form eines Zahnriemens eingesetzt wird. Auch hier sind ein Antriebsrad 12 eines ersten Antriebsmotors 10 sowie zumindest zwei Umlenkrollen 21 vorgesehen, wobei aber das Antriebsrad 12 und die Umlenkrollen 21 hier als Zahnräder ausgebildet sind.

Ein weiterer Unterschied ist hier, dass gegenüber dem vorangehend beschriebenen Ausführungsbeispiel die Positionen des ersten Antriebsmotors 10 und des zweiten Antriebsmotors 13 getauscht sind, das heißt in diesem Fall liegt der erste Antriebsmotor 10 zwischen dem zweiten Antriebsmotor 13 und dem Stempelschaft 5. Der erste Antriebsmotor 10 ist dabei am Führungselement 8 befestigt und folgt den Schwenkbewegungen (der Pendelbewegung) des Führungselements 8. Da gegenüber dem vorangehenden Ausführungsbeispiel die Position zwischen erstem Antriebsmotor 10 und zweitem Antriebsmotor 13 getauscht worden sind, muss in diesem Fall der Zahnriemen nicht durch eine Hohlwelle zwischen Antriebsrad 12 und Umlenkrollen 21 geführt werden.

In den Figuren 3a) bis c) ist ein Ausführungsbeispiel einer erfindungsgemäßen Vorrichtung mit Mehrzweckwellen (Parallelwellen) und einem Zahnriemenantrieb dargestellt. Auch hier ist grundsätzlich der Stempelschaft 5 innerhalb des Führungselements 8 axial beweglich, das Führungselement 8 um eine Schwenkachse X₁ zusammen mit dem Stempelschaft 5 schwenkbar und der Stempelfuß 6 mit einer im Innern des Stempelschafts 5 geführten zweiten Verbindungswelle 18 um eine Rotationsachse X₁₀ drehbar.

Auch hier wird die Schwenkbewegung in den Schwenkrichtungen S₁ und S₂ durch einen zweiten Antriebsmotor 13 mit einer Motorwelle 14 bewirkt, indem der Antriebsmotor 13 eine erste Verbindungswelle 15 antreibt, die drehfest mit dem Führungselement 8 verbunden ist.

Parallel zur ersten Verbindungswelle 15 laufen zwei Mehrzweckwellen 24, die sich durch das Führungselement 8 hindurcherstrecken und drehbar in diesem gelagert sind. Jede der beiden Mehrzweckwellen 24 wird mit einem eigenen ersten Antriebsmotor 10 mit Motorwelle 11 angetrieben. In diesem Fall ist also nicht bloß ein einzelner erster Antriebsmotor vorgesehen, sondern zwei erste Antriebsmotoren 10, die zusammen einen Antrieb bilden, über den, wie im Folgenden beschrieben wird, nicht nur die Axialbewegung des Stempelschafts 5 innerhalb des Führungselements 8 und relativ zu der Vorschubeinrichtung 2 realisiert wird, sondern zusätzlich auch die Drehbewegung des Stempelfußes 6 bzw. der damit drehfest verbundenen Verbindungswelle 18, die im Inneren des Stempelschafts 5 verläuft.

Die Mehrzweckwellen 24 weisen auf der von den Antriebsmotoren 10 und 13 abgewandten Seite des Führungselements 8 jeweils ein drehfest mit dem jeweiligen Ende der Mehrzweckwelle 24 verbundenes Antriebsrad 25 auf. Ferner ist an einem oberen Abschnitt des Stempelschafts 5, der in jeder Position des Stempelschafts 5 relativ zum Führungselement 8 vertikal oberhalb des Führungselements 8 angeordnet ist, und an einem unteren Abschnitt des Stempelschafts 5, der in jeder Position des Stempelschafts 5 relativ zum Führungselement 8 vertikal unterhalb des Führungselements 8 angeordnet ist, jeweils eine Umlenkrolle 26 angeordnet ist. Die Rotationsachsen X₅, X₆, X₇ bzw. X₈ der beiden Antriebsräder 25 und der beiden Umlenkrollen 26 verlaufen parallel zueinander und orthogonal zur Axialrichtung A des Stempelschafts 5.

Über die beiden Antriebsräder 25 ist ein Endlosriemen 27 geführt und dadurch angetrieben. Der Endlosriemen 27 ist dabei über Umlenkrollen 30, die von dem Führungselement 8 getragen werden, und die Umlenkrollen 26, die von dem Stempelschaft 5 getragen werden, geführt. Der Endlosriemen 27 ist hier ein Zahnriemen und die Antriebsräder 25 und die Umlenkrollen 26 und 30 werden hier jeweils von einem Zahnrad gebildet.

Von den Umlenkrollen 26 ist eine am oberen Ende drehbar mit dem Stempelschaft 5 verbunden. Eine andere der Umlenkrollen 26 ist unterhalb des Führungselements 8 mit dem Stempelschaft 5 drehbar verbunden, so dass das Führungselement 8 zwischen den beiden Umlenkrollen 26 verläuft. Dabei ist die obere der Umlenkrollen 26 mit der zweiten Verbindungswelle 18 gekoppelt und treibt diese an.

Der Endlosriemen 27 verbindet die Antriebsräder 25 und die Umlenkrollen 26 und 30 derart miteinander, dass, wenn die beiden ersten Antriebsmotoren 10 gegenläufig betrieben werden, so dass die beiden Motorwellen 11 entgegengesetzt zueinander rotieren, dadurch der Stempelschaft 5 relativ zum Führungselement 8 axial bewegt wird. Drehen dagegen die beiden ersten Antriebsmotoren 10 bzw. Motorwellen 11 gleichläufig, wird dadurch über die zweite Verbindungswelle 18 der Stempelfuß 6 in Rotation versetzt. Auf diese Weise bilden die beiden ersten Antriebsmotoren 10 einen Antrieb, der die Funktion eines wie zuvor beschriebenen ersten und dritten Antriebsmotors übernimmt. Ein separater dritter Antriebsmotor zum Bewirken der Rotation des Stempelfußes 6 ist dadurch nicht notwendig.

Die Figuren 4a) und b) zeigen schließlich ein Ausführungsbeispiel einer erfindungsgemäßen Vorrichtung mit einem Zahnstangenantrieb.

Hier ist der Stempelschaft 5 als Zahnstange ausgebildet, an die ein Antriebsrad 12 in Form eines Zahnrads angreift, welches drehfest mit der Motorwelle 11 eines ersten Antriebsmotors 10 verbunden ist. Durch Betätigung des ersten Antriebsmotors 10 wird die Zahnstange bzw. der Stempelschaft 5 axial bewegt. Besagter erster Antriebsmotor 10 kann über das Zahnrad 12 wie erwähnt alternativ auch einen Zahnriemen 20 und darüber den Stempelschaft 5 antreiben.

Ein zweiter Antriebsmotor 13 ist als Exzenterantrieb ausgebildet und weist eine Motorwelle 14 in Form einer Kurbelwelle auf. Die exzentrische Antriebsbewegung des zweiten Antriebsmotors 13 wird über eine zweite Verbindungsstange 29 auf eine erste Verbindungsstange 28 und von dieser auf das Führungselement 8 übertragen. Das Führungselement 8 wird bei Betätigung des zweiten Antriebsmotors 13 zusammen mit dem darin geführten Stempelschaft 5 und dem damit verbundenen ersten Antriebsmotor 10 entsprechend um die Motorwelle 11 bzw. deren Mittelachse hin- und hergeschwenkt.

Schließlich ist ein dritter Antriebsmotor 16 am oberen Ende mit dem Stempelschaft 5 verbunden. Der Stempelschaft 5 ist auch hier hohl und in seinem Inneren ist eine zweite Verbindungswelle 18 geführt. Der dritte Antriebsmotor 16 treibt über eine Motorwelle 17 die zweite Verbindungswelle 18 an, die drehfest mit dem Stempelfuß 6 verbunden ist. Auf diese Weise ist dann auch eine Drehbewegung des Stempelfußes 6 möglich.

## Patentansprüche

1. Vorrichtung zum Etikettieren von einzelnen Packungen (1)
- mit einer Vorschubeinrichtung (2) zum Transport der jeweiligen Packung (1) in einer Transportrichtung (X),
- mit einer Aufbringeinrichtung (3) zum Aufbringen eines gespendeten Etiketts (4) auf die jeweilige Packung (1),
- wobei die Aufbringeinrichtung (3) einen einen Stempelschaft (5) und einen damit verbundenen Stempelfuß (6) aufweisenden Pendelstempel (7) zum Bewegen des gespendeten Etiketts (4) von einer Aufnahmeposition, in der das Etikett (4) vom Stempelfuß (6) aufgenommen wird, zu einer Abgabeposition, in der das Etikett (4) vom Stempelfuß (6) auf die jeweilige Packung (1) aufbringbar ist, aufweist,
- wobei die Aufbringeinrichtung (3) ferner ein Führungselement (8), an dem der Stempelschaft (5) axial bewegbar gelagert ist und das den Stempelschaft (5) bei dessen Axialbewegungen führt, aufweist
- wobei die Aufbringeinrichtung (3) ferner eine Halterung (9) bestehend aus einer Einheit von Bauteilen (10,12,21,23,24,25,28,30), von der der Stempelschaft (5) in Schwerkraftrichtung (Y) in jeder Position des Stempelschafts (5) relativ zum Führungselement (8) gehalten wird, aufweist,
- wobei die Halterung (9) mindestens einen ersten Antriebsmotor (10) umfasst, der zumindest dazu konfiguriert ist, die Axialbewegungen des Stempelschafts (5) zu bewirken,
- wobei der Stempelschaft (5) um eine horizontale, orthogonal zur Schwerkraftrichtung (Y) verlaufende Schwenkachse (X₁) schwenkbar gelagert ist und
- wobei das Führungselement (8) mindestens eines von mehreren Bauteilen (10,12,21,23,24,25,28,30) der Halterung (9) trägt und an einem Träger, an dem es montiert ist, um die Schwenkachse (X₁) schwenkbar ist,
**dadurch gekennzeichnet, dass** der mindestens eine erste Antriebsmotor (10) relativ zum Träger und/oder relativ zur Vorschubeinrichtung (2) unbeweglich ist.

2. Vorrichtung nach Anspruch 1, **dadurch gekennzeichnet, dass** das Führungselement (8) und das mindestens eine davon getragene Bauteil (10,21,24,28) der Halterung (9) eine Einheit bilden, die relativ zu dem Träger, an dem das Führungselement (8) befestigt ist und der insbesondere Teil eines Etikettierers ist, und/oder relativ zur Vorschubeinrichtung (2) nur rotatorisch und nicht translatorisch bewegbar ist.

3. Vorrichtung nach einem der vorangehenden Ansprüche, **dadurch gekennzeichnet, dass** der mindestens eine erste Antriebsmotor (10), insbesondere dessen Motorwelle (11), jeweils mit einem, vorzugsweise drehbaren, Bauteil (12) der Halterung (9) verbunden, insbesondere drehfest verbunden, ist, das nicht von dem Führungselement (8) getragen wird, wobei das Bauteil (12) insbesondere ein Antriebsrad (12) ist, das vorzugsweise mit der Motorwelle (11) drehfest verbunden ist.

4. Vorrichtung nach einem der vorangehenden Ansprüche, **dadurch gekennzeichnet, dass** das Führungselement (8) mit einem zweiten Antriebsmotor (13) gekoppelt ist, der insbesondere eine Motorwelle (14) aufweist, vorzugsweise, dass der zweite Antriebsmotor (13), insbesondere dessen Motorwelle (14), mit einer ersten Verbindungswelle (15), die drehfest mit dem Verbindungselement (8) verbunden ist, gekoppelt ist und die erste Verbindungswelle (15) insbesondere antreibt.

5. Vorrichtung nach einem der vorangehenden Ansprüche, **dadurch gekennzeichnet, dass** der Stempelfuß (6) mit einem dritten Antriebsmotor (16) gekoppelt ist, der insbesondere eine Motorwelle (17) aufweist, vorzugsweise, dass der dritte Antriebsmotor (16), insbesondere dessen Motorwelle (17), mit einer zweiten Verbindungswelle (18), die drehfest mit dem Stempelfuß (6) verbunden ist, gekoppelt ist und die zweite Verbindungswelle (18) insbesondere antreibt, weiter vorzugsweise, dass die zweite Verbindungswelle (18) innerhalb des Stempelschafts (5) verläuft und zu diesem drehbar ist, wobei die zweite Verbindungswelle (18) innerhalb des Stempelschafts (5) insbesondere nicht translatorisch bewegbar ist.

6. Vorrichtung nach einem der vorangehenden Ansprüche, **dadurch gekennzeichnet, dass** die Halterung (9) ein Seil (19) oder einen Riemen (20) aufweist, das/der mit einem ersten Abschnitt, insbesondere Endabschnitt, mit einem oberen Abschnitt des Stempelschafts (5), der in jeder Position des Stempelschafts (5) relativ zum Führungselement (8) vertikal oberhalb des Führungselements (8) angeordnet ist, und mit einem zweiten Abschnitt, insbesondere Endabschnitt, mit einem unteren Abschnitt des Stempelschafts (5), der in jeder Position des Stempelschafts (5) relativ zum Führungselement (8) vertikal unterhalb des Führungselements (8) angeordnet ist, verbunden ist, vorzugsweise, dass das Seil (19) oder der Riemen (20) in einem Bereich zwischen dem vom ersten Antriebsmotor (10) angetriebenen Antriebsrad (12) und dem Führungselement (8)
- an einer weiteren Umlenkrolle (23), die nicht von dem Führungselement (8) getragen wird, umgelenkt wird und/oder
- durch die erste Verbindungswelle (15), die als Hohlwelle ausgebildet ist, geführt wird.

7. Vorrichtung nach Anspruch 6, **dadurch gekennzeichnet, dass** das Führungselement (8) mindestens zwei Bauteile (21) der Halterung (9) in Form von Umlenkrollen (21) trägt, die insbesondere eine umfänglich umlaufende Nut (22) aufweisen, wobei das Seil (19) oder der Riemen (20) ausgehend von seinem ersten oder zweiten Abschnitt zunächst an einer der Umlenkrollen (21) umgelenkt wird, dann umfänglich um das vom ersten Antriebsmotor (10) angetriebene Antriebsrad (12) geführt wird und im weiteren Verlauf an einer weiteren der Umlenkrollen (21) umgelenkt wird, vorzugsweise,
dass die Rotationsachse (X₂) der ersten Verbindungswelle (15) orthogonal zu den Rotationsachsen (X₃,X₄) der beiden vom Führungselement (8) getragenen Umlenkrollen (21) und insbesondere mittig zwischen den beiden Umlenkrollen (21) und vorzugsweise mittig zwischen den umlaufenden Nuten (22) der Umlenkrollen (21) verläuft.

8. Vorrichtung nach Anspruch 6 oder 7, **dadurch gekennzeichnet, dass** der mindestens eine erste und/oder der zweite Antriebsmotor (10,13) relativ zu einem Träger, an dem das Führungselement (8) befestigt ist und der insbesondere Teil eines Etikettierers ist, und/oder relativ zur Vorschubeinrichtung (2) unbeweglich ist/sind, und/oder, dass der mindestens eine erste Antriebsmotor (10) mit dem Führungselement (8) direkt oder indirekt verbunden und relativ dazu unbeweglich montiert ist, und/oder, dass der dritte Antriebsmotor (16) mit dem Stempelschaft (5) direkt oder indirekt verbunden und relativ dazu unbeweglich montiert ist, und/oder, dass der Riemen (20) ein Zahnriemen ist und das vom ersten Antriebsmotor (10) angetriebene Antriebsrad (12) und/oder die Umlenkrollen (21,23) jeweils von einem Zahnrad gebildet werden.

9. Vorrichtung nach einem der vorangehenden Ansprüche, **dadurch gekennzeichnet, dass** das Führungselement (8) mindestens zwei Bauteile der Halterung (9) in Form von zwei parallelen Mehrzweckwellen (24) trägt, die beide drehbar mit dem Führungselement (8) verbunden sind, wobei die Halterung (9) ferner zwei erste Antriebsmotoren (10) aufweist, wobei jede der beiden Mehrzweckwellen (24) jeweils von einem der beiden Antriebsmotoren (10) angetrieben ist.

10. Vorrichtung nach Anspruch 9, **dadurch gekennzeichnet, dass** die Mehrzweckwellen (24) jeweils ein drehfest damit verbundenes Antriebsrad (25) aufweisen und an einem oberen Abschnitt des Stempelschafts (5), der in jeder Position des Stempelschafts (5) relativ zum Führungselement (8) vertikal oberhalb des Führungselements (8) angeordnet ist, und an einem unteren Abschnitt des Stempelschafts (5), der in jeder Position des Stempelschafts (5) relativ zum Führungselement (8) vertikal unterhalb des Führungselements (8) angeordnet ist, jeweils eine Umlenkrolle (26) angeordnet ist, wobei die Rotationsachsen (X₅,X₆,X₇,X₈) der beiden Antriebsräder (25) und der beiden Umlenkrollen (26) parallel zueinander und orthogonal zur Axialrichtung (A) des Stempelschafts (5) verlaufen und wobei ein Endlosriemen (27) über die beiden Antriebsräder (25) und die beiden Umlenkrollen (26) geführt ist, vorzugsweise, dass die obere und/oder untere Umlenkrolle (26) mit der zweiten Verbindungswelle (18) gekoppelt ist und die zweite Verbindungswelle (18) insbesondere antreibt.

11. Vorrichtung nach Anspruch 10, **dadurch gekennzeichnet, dass** eine entgegengesetzte Drehbewegung der beiden Antriebsräder (5) die translatorische Bewegung des Stempelschafts (5) in Axialrichtung (A) und eine gleichgerichtete Drehbewegung der beiden Antriebsräder (25) die Drehbewegung der zweiten Verbindungswelle (18) und des damit drehfest verbundenen Stempelfußes (6) bewirkt.

12. Vorrichtung nach einem der Ansprüche 9 bis 11, **dadurch gekennzeichnet, dass** die beiden ersten Antriebsmotoren (10) mit dem Führungselement (8) direkt oder indirekt verbunden und relativ dazu unbeweglich montiert sind und/oder der zweite Antriebsmotor (13) relativ zu einem Träger, an dem das Führungselement (8) befestigt ist und der insbesondere Teil eines Etikettierers ist, und/oder relativ zur Vorschubeinrichtung (2) unbeweglich ist.

13. Vorrichtung nach einem der Ansprüche 10 bis 12, **dadurch gekennzeichnet, dass** der Endlosriemen (27) ein Zahnriemen ist und die Antriebsräder (25) und die Umlenkrollen (26) jeweils von einem Zahnrad gebildet werden.

14. Vorrichtung nach einem der vorangehenden Ansprüche, **dadurch gekennzeichnet, dass** der Stempelschaft (5) als Zahnstange (5) ausgebildet ist, vorzugsweise, dass der mindestens eine erste Antriebsmotor (10) als Antriebsrad (12) ein Zahnrad antreibt, das mit der Zahnstange (5) in Eingriff ist.

15. Vorrichtung nach Anspruch 14, **dadurch gekennzeichnet, dass** das Führungselement (8) mindestens eine daran angelenkte erste Verbindungsstange (28) trägt und der zweite Antriebsmotor (13) eine Exzenterbewegung auf eine zweite Verbindungsstange (29) ausübt, die mit der ersten Verbindungsstange (28) gelenkig verbunden ist, und/oder, dass der mindestens eine erste Antriebsmotor (10) relativ zu einem Träger, an dem das Führungselement (8) befestigt ist und der insbesondere Teil eines Etikettierers ist, und/oder relativ zur Vorschubeinrichtung (2) und/oder relativ zum Führungselement (8) unbeweglich ist, und/oder, dass das Führungselement (8) und/oder der Stempelschaft (5) um die Antriebsachse (X₉) des mindestens einen ersten Antriebsmotors (10) schwenkbar ist, wobei der Stempelschaft (5) insbesondere ständig an dem Antriebsrad (12) des mindestens einen ersten Antriebsmotors (10) anliegt.

16. Vorrichtung nach einem der vorangehenden Ansprüche, **dadurch gekennzeichnet, dass** eine Kupplung, bevorzugt eine einstellbare Kupplung, besonders bevorzugt eine elektromagnetische Kupplung, zwischen dem ersten Antriebsmotor (10) und dem Stempelschaft (5), insbesondere zwischen der Motorwelle (11) und dem Antriebsrad (12) des mindestens einen ersten Antriebsmotors (10), vorgesehen ist.

17. Verfahren zum Etikettieren von einzelnen Packungen (1) unter Verwendung einer Vorrichtung nach einem der vorangehenden Ansprüche, **dadurch gekennzeichnet, dass** der Stempelfuß (6) zum Aufbringen des gespendeten Etiketts (4) von der Aufnahmeposition ausgehend unmittelbar in eine Richtung bewegt wird, die winklig zur Transportrichtung (X) verläuft, und, nachdem in der Abgabeposition das Etikett (4) auf die Packung (1) aufgebracht worden ist, der Stempelfuß (6) zur Aufnahmeposition zurückgeführt wird, wobei bei der Bewegung von der Aufnahmeposition zur Abgabeposition das Führungselement (8) zusammen mit dem Stempelschaft (5) um eine Schwenkachse (X₁) in eine erste Schwenkrichtung (S₁) geschwenkt und der Stempelschaft (5) relativ zum Führungselement (8) in eine erste Verfahrrichtung verfahren wird und bei der Bewegung von der Abgabeposition zur Aufnahmeposition das Führungselement (8) zusammen mit dem Stempelschaft (5) um die Schwenkachse (X₁) in eine zweite Schwenkrichtung (S₂) geschwenkt und der Stempelschaft (5) relativ zum Führungselement (8) entgegen der ersten Verfahrrichtung (A) verfahren wird, derart, dass der Stempelfuß (6) während seiner gesamten Bewegung von der Aufnahmeposition über die Abgabeposition und wieder zurück zur Aufnahmeposition entlang einer Umlaufbahn geführt wird, die sich an keiner Stelle berührt oder kreuzt und die insbesondere im Wesentlichen oval ist.

## Claims

1. Device for labelling individual packages (1),
- having an advancing installation (2) for transporting the respective package (1) in a transporting direction (X);
- having an application installation (3) for applying a dispensed label (4) to the respective package (1);
- wherein the application installation (3) has a ram shank (5) and a pendulum ram (7) having a ram foot (6) connected to said ram shank (5) for moving the dispensed label (4) from a receiving position in which the label (4) is received by the ram foot (6) to a dispensing position in which the label (4) is capable of being applied by the ram foot (6) to the respective package (1) ;
- wherein the application installation (3) furthermore has a guide element (8) on which the ram shank (5) is mounted so as to be axially movable and which guides the ram shank (5) in the axial movements of said ram shank (5);
- wherein the application installation (3) furthermore has a mount (9) which is composed of a unit of components (10, 12, 21, 23, 24, 25, 28, 30) and by which the ram shank (5) in the direction of gravity (Y) in each position of the ram shank (5) is held relative to the guide element (8);
- wherein the mount (9) comprises at least one first drive motor (10) which is at least configured for effecting the axial movements of the ram shank (5);
- wherein the ram shank (5) is mounted so as to be pivotable about a horizontal pivot axis (X₁) that runs so as to be orthogonal to the direction of gravity (Y); and
- wherein the guide element (8) supports at least one of a plurality of components (10, 12, 21, 23, 24, 25, 28, 30) of the mount (9) and on a support on which said guide element (8) is assembled is pivotable about the pivot axis (X₁),
**characterized in that** the at least one first drive motor (10) is immovable relative to the support and/or relative to the advancing installation (2).

2. Device according to Claim 1, **characterized in that** the guide element (8) and the at least one component (10, 21, 24, 28) of the mount (9) that is supported by said guide element (8) form a unit which is movable only in a rotary but not translatory manner relative to the support to which the guide element (8) is fastened and which is in particular part of a labelling unit and/or is movable only in a rotary but not translatory manner relative to the advancing installation (2).

3. Device according to one of the preceding claims, **characterized in that** the at least one first drive motor (10), in particular the motor shaft (11) thereof, is in each case connected, in particular in a rotationally fixed manner, to one, preferably rotatable, component (12) of the mount (9), said component (12) not being supported by the guide element (8), wherein the component (12) is in particular a drive wheel (12) which is preferably connected in a rotationally fixed manner to the motor shaft (11).

4. Device according to one of the preceding claims, **characterized in that** the guide element (8) is coupled to a second drive motor (13) which has in particular one motor shaft (14), preferably **in that** the second drive motor (13), in particular the motor shaft (14) thereof, is coupled to a first connecting shaft (15) which is connected in a rotationally fixed manner to the connecting element (8) and drives in particular the first connecting shaft (15).

5. Device according to one of the preceding claims, **characterized in that** the ram foot (6) is coupled to a third drive motor (16) which has in particular one motor shaft (17), preferably **in that** the third drive motor (16), in particular the motor shaft (17) thereof, is coupled to a second connecting shaft (18) which is connected in a rotationally fixed manner to the ram foot (6) and drives in particular the second connecting shaft (18), furthermore preferably **in that** the second connecting shaft (18) runs within the ram shank (5) and is rotatable in relation to said ram shank (5), wherein the second connecting shaft (18) is in particular not movable in a translatory manner within the ram shank (5).

6. Device according to one of the preceding claims, **characterized in that** the mount (9) has a cable (19) or a belt (20) which by way of a first portion, in particular an end portion, is connected to an upper portion of the ram shank (5) that in each position of the ram shank (5) is disposed relative to the guide element (8) so as to be vertically above the guide element (8), and by way of a second portion, in particular an end portion, is connected to a lower portion of the ram shank (5) that in each position of the ram shank (5) is disposed relative to the guide element (8) so as to be vertically below the guide element (8), preferably **in that** the cable (19) or the belt (20) in a region between the drive wheel (12) driven by the first drive motor (10) and the guide element (8)
- is deflected on a further deflection roller (23) which is not supported by the guide element (8), and/or
- is guided through the first connecting shaft (15) which is configured as a hollow shaft.

7. Device according to Claim 6, **characterized in that** the guide element (8) supports at least two components (21) of the mount (9) in the form of deflection rollers (21) which have in particular one circumferentially encircling groove (22), wherein the cable (19) or the belt (20), proceeding from the first or second portion thereof, is first deflected on one of the deflection rollers (21), then is guided circumferentially about the drive wheel (12) driven by the first drive motor (10), and in the further course is deflected on a further of the deflection rollers (21), preferably such that the rotation axis (X₂) of the first connecting shaft (15) runs so as to be orthogonal to the rotation axes (X₃, X₄) of the two deflection rollers (21) supported by the guide element (8) and in particular so as to be centric between the two deflection rollers (21) and preferably so as to be centric between the encircling grooves (22) of the deflection rollers (21).

8. Device according to Claim 6 or 7, **characterized in that** the at least one first and/or the second drive motor (10, 13) are/is immovable relative to a support to which the guide element (8) is fastened and which is in particular part of a labelling unit, and/or immovable relative to the advancing installation (2), and/or **in that** the at least one first drive motor (10) is connected directly or indirectly to the guide element (8) and is assembled so as to be immovable relative to said guide element (8), and/or **in that** the third drive motor (16) is connected directly or indirectly to the ram shank (5) and is assembled so as to be immovable relative to said ram shank (5), and/or **in that** the belt (20) is a timing belt and the drive wheel (12) driven by the first drive motor (10) and/or the deflection rollers (21, 23) are in each case formed by a gear wheel.

9. Device according to one of the preceding claims, **characterized in that** the guide element (8) supports at least two components of the mount (9) in the form of two parallel multi-purpose shafts (24) which both are rotatably connected to the guide element (8), wherein the mount (9) furthermore has two first drive motors (10), wherein each of the two multi-purpose shafts (24) is in each case driven by one of the two drive motors (10).

10. Device according to Claim 9, **characterized in that** the multi-purpose shafts (24) have in each case one drive wheel (25) connected thereto in a rotationally fixed manner, and one deflection roller (26) is in each case disposed on an upper portion of the ram shank (5) that in each position of the ram shank (5) is disposed relative to the guide element (8) so as to be vertically above the guide element (8), and on a lower portion of the ram shank (5) that in each position of the ram shank (5) is disposed relative to the guide element (8) so as to be vertically below the guide element (8), wherein the rotation axes (X₅, X₆, X₇, X₈) of the two drive wheels (25) and of the two deflection rollers (26) run so as to be mutually parallel and so as to be orthogonal to the axial direction (A) of the ram shank (5), and wherein a continuous belt (27) is guided over the two drive wheels (25) and the two deflection rollers (26), preferably **in that** the upper and/or the lower deflection roller (26) are/is coupled to the second connecting shaft (18) and drive/drives in particular the second connecting shaft (18).

11. Device according to Claim 10, **characterized in that** a rotating movement of the two drive wheels (5) in opposite directions causes the translatory movement of the ram shank (5) in the axial direction (A), and a rotating movement of the two drive wheels (25) in the same direction causes the rotating movement of the second connecting shaft (18) and of the ram foot (6) connected in a rotationally fixed manner to said second connecting shaft (18).

12. Device according to one of Claims 9 to 11, **characterized in that** the two first drive motors (10) are connected directly or indirectly to the guide element (8) and are assembled so as to be immovable relative to said guide element (8), and/or the second drive motor (13) is immovable relative to a support to which the guide element (8) is fastened and which is in particular part of a labelling unit, and/or is immovable relative to the advancing installation (2).

13. Device according to one of Claims 10 to 12, **characterized in that** the continuous belt (27) is a timing belt, and the drive wheels (25) and the deflection rollers (26) are in each case formed by a gear wheel.

14. Device according to one of the preceding claims, **characterized in that** the ram shank (5) is configured as a rack (5), preferably **in that** the at least one first drive motor (10) as the drive wheel (12) drives a gear wheel which engages with the rack (5).

15. Device according to Claim 14, **characterized in that** the guide element (8) supports at least one first connecting rod (28) that is articulated on said guide element (8), and the second drive motor (13) exerts an eccentric movement on a second connecting rod (29) which is connected in an articulated manner to the first connecting rod (28), and/or **in that** the at least one first drive motor (10) is immovable relative to a support to which the guide element (8) is fastened and which is in particular part of a labelling unit, and/or is immovable relative to the advancing installation (2) and/or relative to the guide element (8), and/or **in that** the guide element (8) and/or the ram shank (5) are/is pivotable about the drive axis (X₉) of the at least one first drive motor (10), wherein the ram shank (5) bears in particular permanently on the drive wheel (12) of the at least one first drive motor (10).

16. Device according to one of the preceding claims, **characterized in that** a clutch, preferably an adjustable clutch, particularly preferably an electromagnetic clutch, is provided between the first drive motor (10) and the ram shank (5), in particular between the motor shaft (11) and the drive wheel (12) of the at least one first drive motor (10).

17. Method for labelling individual packages (1) while using a device according to one of the preceding claims, **characterized in that** the ram foot (6) for applying the dispensed label (4), proceeding from the receiving position, is moved directly in a direction which runs so as to be angular to the transporting direction (X) and, once the label (4) in the dispensing position has been applied to the package (1), the ram foot (6) is guided back to the receiving position, wherein in the movement from the receiving position to the dispensing position the guide element (8), conjointly with the ram shank (5), is pivoted about a pivot axis (X₁) in a first pivoting direction (S₁) and the ram shank (5) relative to the guide element (8) is displaced in a first displacing direction, and in the movement from the dispensing position to the receiving position the guide element (8), conjointly with the ram shank (5), is pivoted about the pivot axis (X₁) in a second pivoting direction (S₂) and the ram shank (5) relative to the guide element (8) is displaced counter to the first displacing direction (A) in such a manner that the ram foot (6), during the entire movement thereof from the receiving position by way of the dispensing position back to the receiving position again, is guided along an orbit which does not contact or intersect itself at any point and which is in particular substantially oval.

## Revendications

1. Dispositif, destiné à étiqueter des emballages (1) individuels
- pourvu d'un système d'avance (2), pour le transport de l'emballage (1) concerné dans une direction de transport (X),
- pourvu d'un système d'application (3), pour l'application d'une étiquette (4) donnée sur l'emballage (1) concerné,
- le système d'application (3) comportant un tampon pendulaire (7) comportant une tige de tampon (5) et un pied de tampon (6) relié à celle-ci, pour faire mouvoir l'étiquette (4) donnée d'une position de réception, dans laquelle l'étiquette (4) est reçue par le pied de tampon (6) dans une position de distribution, dans laquelle l'étiquette (4) est susceptible d'être appliquée par le pied de tampon (6) sur l'emballage (1) concerné,
- le système d'application (3) comportant par ailleurs un élément de guidage (8), sur lequel la tige de tampon (5) est logée en étant mobile en direction axiale et qui guide la tige de tampon (5) lors de ses mouvements axiaux,
- le système d'application (3) comportant par ailleurs un dispositif de retenue (9) constitué d'un ensemble d'éléments constitutifs (10, 12, 21, 23, 24, 25, 28, 30), par lequel la tige de tampon (5) est maintenue dans le sens de la gravité (Y) dans chaque position de la tige de tampon (5) par rapport à l'élément de guidage (8),
- le dispositif de retenue (9) comprenant au moins un premier moteur d'entraînement (10), qui est au moins configuré pour provoquer les mouvements axiaux de la tige de tampon (5),
- la tige de tampon (5) étant logée en étant susceptible de pivoter autour d'un axe de pivotement (X₁) horizontal, s'étendant de manière orthogonale par rapport au sens de la gravité (Y) et
- l'élément de guidage (8) portant au moins un parmi plusieurs éléments constitutifs (10, 12, 21, 23, 24, 25, 28, 30) du dispositif de retenue (9) et sur un support, sur lequel il est monté, étant susceptible de pivoter autour de l'axe de pivotement (X₁),
**caractérisé en ce que** l'au moins un premier moteur d'entraînement (10) est immobile par rapport au support et/ou par rapport au système d'avance (2).

2. Dispositif selon la revendication 1, **caractérisé en ce que** l'élément de guidage (8) et l'au moins un élément constitutif (10, 21, 24, 28) du dispositif de retenue (9) qu'il porte forment un ensemble, qui par rapport au support sur lequel est fixé l'élément de guidage (8) et qui est notamment une partie d'une étiqueteuse, et/ou par rapport au système d'avance (2) n'est mobile qu'en rotation et non pas en translation.

3. Dispositif selon l'une quelconque des revendications précédentes, **caractérisé en ce que** l'au moins un premier moteur d'entraînement (10), notamment son arbre moteur (11) est relié, notamment relié de manière solidaire en rotation avec respectivement un élément constitutif (12), de préférence rotatif, du dispositif de retenue (9) qui n'est pas porté par l'élément de guidage (8), l'élément constitutif (12) étant notamment une roue d'entraînement (12) qui de préférence est reliée de manière solidaire en rotation avec l'arbre moteur (11).

4. Dispositif selon l'une quelconque des revendications précédentes, **caractérisé en ce que** l'élément de guidage (8) est accouplé à un deuxième moteur d'entraînement (13) qui comporte notamment un arbre moteur (14), de préférence **en ce que** le deuxième moteur d'entraînement (13), notamment son arbre moteur (14) est accouplé à un premier arbre de liaison (15), qui est relié de manière solidaire en rotation avec l'élément de liaison (8), et entraîne notamment le premier arbre de liaison (15).

5. Dispositif selon l'une quelconque des revendications précédentes, **caractérisé en ce que** le pied de tampon (6) est accouplé à un troisième moteur d'entraînement (16), qui comporte notamment un arbre moteur (17), de préférence **en ce que** le troisième moteur d'entraînement (16), notamment son arbre moteur (17) est accouplé à un deuxième arbre de liaison (18), qui est relié de manière solidaire en rotation avec le pied de tampon (6), et entraîne notamment le deuxième arbre de liaison (18), de manière préférentielle par ailleurs, **en ce que** le deuxième arbre de liaison (18) s'étend à l'intérieur de la tige de tampon (5) et est rotatif par rapport à celle-ci, le deuxième arbre de liaison (18) n'étant pas mobile à l'intérieur de la tige de tampon (5), notamment pas en translation.

6. Dispositif selon l'une quelconque des revendications précédentes, **caractérisé en ce que** le dispositif de retenue (9) comporte une corde (19) ou une courroie (20) qui est reliée par un premier segment, notamment un segment d'extrémité avec un segment supérieur de la tige de tampon (5), qui dans chaque position de la tige de tampon (5) est placé par rapport à l'élément de guidage (8) à la verticale, au-dessus de l'élément de guidage (8) et par un deuxième segment, notamment un segment d'extrémité, est reliée avec un segment inférieur de la tige de tampon (5), qui dans chaque position de la tige de tampon (5) est placé par rapport à l'élément de guidage (8) à la verticale, en dessous de l'élément de guidage (8), de préférence **en ce que** dans une zone entre la roue d'entraînement (12) entraînée par le premier moteur d'entraînement (10) et l'élément de guidage (8), la corde (19) ou la courroie (20)
- est renvoyée sur un galet de renvoi (23) supplémentaire, qui n'est pas porté par l'élément de guidage (8), et/ou
- est guidée par le premier arbre de liaison (15), qui est conçu sous la forme d'un arbre creux.

7. Dispositif selon la revendication 6, **caractérisé en ce que** l'élément de guidage (8) porte au moins deux éléments constitutifs (21) du dispositif de retenue (9) sous la forme de galets de renvoi (21), qui comportent notamment une rainure (22) périphérique sur le pourtour, en partant de son premier ou son deuxième segment, la corde (19) ou la courroie (20) étant d'abord renvoyée sur l'un des galets de renvoi (21), puis guidée sur la périphérie autour de la roue d'entraînement (12) entraînée par le premier moteur d'entraînement (10) et dans la suite du parcours, étant renvoyée sur un autre des galets de renvoi (21), de préférence
**en ce que** l'axe de rotation (X₂) du premier arbre de liaison (15) s'étend de manière orthogonale par rapport aux axes de rotation (X₃, X₄) des deux galets de renvoi (21) portés par l'élément de guidage (8) et notamment au centre entre les deux galets de renvoi (21) et de préférence au centre entre les rainures (22) périphériques des galets de renvoi (21).

8. Dispositif selon la revendication 6 ou 7, **caractérisé en ce que** l'au moins un premier et/ou le deuxième moteur d'entraînement (10, 13) est/sont immobile(s) par rapport à un support, sur lequel est fixé l'élément de guidage (8) et qui est notamment une partie d'une étiqueteuse, et/ou par rapport au système d'avance (2), et/ou **en ce que** l'au moins un premier moteur d'entraînement (10) est relié directement ou indirectement avec l'élément de guidage (8) et monté de manière immobile par rapport à celui-ci, et/ou **en ce que** le troisième moteur d'entraînement (16) est directement ou indirectement relié avec la tige de tampon (5) et monté de manière immobile par rapport à celle-ci, et/ou **en ce que** la courroie (20) est une courroie dentée et la roue d'entraînement (12) entraînée par le premier moteur d'entraînement (10) et/ou les galets de renvoi (21, 23) sont formés chacun par une roue dentée.

9. Dispositif selon l'une quelconque des revendications précédentes, **caractérisé en ce que** l'élément de guidage (8) porte au moins deux éléments constitutifs du dispositif de retenue (9), sous la forme de deux arbres polyvalents (24) parallèles, qui tous deux sont reliés de manière rotative avec l'élément de guidage (8), le dispositif de retenue (9) comportant par ailleurs deux premiers moteurs d'entraînement (10), chacun des deux arbres polyvalents (24) étant entraîné respectivement par l'un des deux moteurs d'entraînement (10).

10. Dispositif selon la revendication 9, **caractérisé en ce que** les arbres polyvalents (24) comportent chacun une roue d'entraînement (25) reliée de manière solidaire en rotation avec ces derniers et sur un segment supérieur de la tige de tampon (5), qui dans chaque position de la tige de tampon (5) est placé par rapport à l'élément de guidage (8) à la verticale au-dessus de l'élément de guidage (8), et sur un segment inférieur de la tige de tampon (5), qui dans chaque position de la tige de tampon (5) est placé par rapport à l'élément de guidage (8) à la verticale en-dessous de l'élément de guidage (8), est placé respectivement un galet de renvoi (26), les axes de rotation (X₅, X₆, X₇, X₈) des deux roues d'entraînement (25) et des deux galets de renvoi (26) s'étendant à la parallèle l'un de l'autre et de manière orthogonale par rapport à la direction axiale (A) de la tige de tampon (5) et une courroie sans fin (27) étant guidée par l'intermédiaire des deux roues d'entraînement (25) et des deux galets de renvoi (26), de préférence **en ce que** le galet de renvoi (26) supérieur et/ou inférieur est accouplé au deuxième arbre de liaison (18) et entraîne notamment le deuxième arbre de liaison (18).

11. Dispositif selon la revendication 10, **caractérisé en ce qu'**un mouvement en rotation opposée des deux roues d'entraînement (5) provoque le mouvement en translation de la tige de tampon (5) dans la direction axiale (A) et un mouvement en rotation dans la même direction des deux roues d'entraînement (25) provoque le mouvement en rotation du deuxième arbre de liaison (18) et du pied de tampon (6) relié de manière solidaire en rotation avec celui-ci.

12. Dispositif selon l'une quelconque des revendications 9 à 11, **caractérisé en ce que** les deux premiers moteurs d'entraînement (10) sont directement ou indirectement reliés avec l'élément de guidage (8) et montés de manière immobile par rapport à celui-ci et/ou le deuxième moteur d'entraînement (13) est immobile par rapport à un support, sur lequel est fixé l'élément de guidage (8) et qui est notamment une partie d'une étiqueteuse, et/ou par rapport au système d'avance (2) .

13. Dispositif selon l'une quelconque des revendications 10 à 12, **caractérisé en ce que** la courroie sans fin (27) est une courroie dentée et les roues d'entraînement (25) et les galets de renvoi (26) sont formés chacun par une roue dentée.

14. Dispositif selon l'une quelconque des revendications précédentes, **caractérisé en ce que** la tige de tampon (5) est conçue sous la forme d'une crémaillère (5), de préférence, **en ce que** l'au moins un premier moteur d'entraînement (10) entraîne en tant que roue d'entraînement (12) une roue dentée qui s'engrène dans la crémaillère (5).

15. Dispositif selon la revendication 14, **caractérisé en ce que** l'élément de guidage (8) porte au moins une première barre de liaison (28) articulée sur celui-ci et le deuxième moteur d'entraînement (13) exerce un mouvement excentrique sur une deuxième barre de liaison (29), qui est reliée de manière articulée avec la première barre de liaison (28), et/ou **en ce que** l'au moins un premier moteur d'entraînement (10) est immobile par rapport à un support, sur lequel est fixé l'élément de guidage (8) et qui est notamment une partie d'une étiqueteuse, et/ou par rapport au système d'avance (2) et/ou par rapport à l'élément de guidage (8), et/ou **en ce que** l'élément de guidage (8) et/ou la tige de tampon (5) est susceptible de pivoter autour de l'axe d'entraînement (X₉) de l'au moins un premier moteur d'entraînement (10), la tige de tampon (5) étant adjacente notamment en permanence à la roue d'entraînement (12) de l'au moins un premier moteur d'entraînement (10).

16. Dispositif selon l'une quelconque des revendications précédentes, **caractérisé en ce qu'**un accouplement, de préférence un accouplement réglable, de manière particulièrement préférentielle, un accouplement électromagnétique est prévu entre le premier moteur d'entraînement (10) et la tige de tampon (5), notamment entre l'arbre moteur (11) et la roue d'entraînement (12) de l'au moins un premier moteur d'entraînement (10) .

17. Procédé d'étiquetage d'emballages (1) individuels, en utilisant un dispositif selon l'une quelconque des revendications précédentes, **caractérisé en ce qu'**on fait bouger le pied de tampon (6) destiné à appliquer l'étiquette (4) donnée en partant de la position de réception directement dans une direction qui s'étend de manière angulaire par rapport à la direction de transport (X), et une fois que dans la position de distribution, l'étiquette (4) a été appliquée sur l'emballage (1), on ramène le pied de tampon (6) dans la position de réception, lors du mouvement de la position de réception dans la position de distribution, l'élément de guidage (8) étant pivoté, conjointement avec la tige de tampon (5) autour d'un axe de pivotement (X₁) dans une première direction de pivotement (S₁) et la tige de tampon (5) étant déplacée par rapport à l'élément de guidage (8) dans une première direction de déplacement et lors du mouvement de la position de distribution dans la position de réception, l'élément de guidage (8) étant pivoté conjointement avec la tige de tampon (5) autour de l'axe de pivotement (X₁) dans une deuxième position de pivotement (S₂) et la tige de tampon (5) étant déplacée par rapport à l'élément de guidage (8) à l'encontre de la première direction de déplacement (A), de telle sorte que, sur l'ensemble de son mouvement de la position de réception via la position de distribution et de nouveau en retour dans la position de réception, le pied de tampon (6) soit guidé le long d'une orbite qui ne se touche ni se croise à aucun endroit et qui est notamment sensiblement ovale.
